# EUROPÄISCHE PATENTSCHRIFT

(11) **EP 3 790 416 B1**
(45) Veröffentlichungstag und Bekanntmachung des Hinweises auf die Patenterteilung: **24.01.2024**
(21) Anmeldenummer: 19730717.6
(22) Anmeldetag: 05.06.2019
(51) Int. Cl.: A24D 3/02, A24C 5/32, A24C 5/47

(54) **FILTERSEGMENTZUSAMMENSTELLVORRICHTUNG**
FILTER SEGMENT COMBINING DEVICE
DISPOSITIF DE COMBINAISON DE SEGMENTS DE FILTRE

(30) Priorität: 11.06.2018 DE 102018113891
(43) Veröffentlichungstag der Anmeldung: 17.03.2021
(73) Patentinhaber: Körber Technologies GmbH, 21033 Hamburg (DE)
(72) Erfinder: WUTTKE, Nikolai, 21465 Reinbek (DE); DEPPE, Oliver, 22119 Hamburg (DE); DIEDRICH, Daniel, 22767 Hamburg (DE); HARTMANN, Florian, 21502 Geesthacht (DE)
(74) Vertreter: Seemann & Partner Patentanwälte mbB
(86) Internationale Anmeldenummer: PCT/EP2019/064608
(87) Internationale Veröffentlichungsnummer: WO 2019/238487

(56) Entgegenhaltungen:
- WO-A1-2018/108623
- US-A- 3 039 367
- US-A- 3 067 644
- US-A- 3 158 251
- US-A1- 2011 034 309

## Beschreibung

Die Erfindung betrifft eine Filtersegmentzusammenstellvorrichtung der Tabak verarbeitenden Industrie mit einem Filtersegmentlauf zur queraxialen Übergabe eines Filtersegments auf ein Filtersegmentzusammenstellorgan. Ferner betrifft die Erfindung eine Verwendung einer Schiebeeinrichtung.

Derartige Vorrichtungen werden benötigt, um beispielsweise Zigarettenfilter einfacher oder mehrfacher Gebrauchslänge herzustellen, die in Zigarettenherstellmaschinen mit Tabakstöcken verbunden werden.

Aus EP 1 393 640 B1 ist ein entsprechendes Verfahren und eine Einrichtung zum Zusammenstellen von Gruppen von Filtersegmenten bekannt. Die dort gezeigte Einrichtung ermöglicht eine extrem variable Zusammenstellung von Filtersegmenten zu entsprechenden Gruppen von Filtersegmenten. Hierzu sind entsprechende Einheiten, die als Module oder Schrankelemente vorgesehen sind, offenbart, die je Einheit, die in der EP 1 393 640 B1 als Weichelementeinheit 10-14 beschrieben werden, mehrere trommelförmige Förder- und Bearbeitungsorgane aufweisen.

So weist beispielsweise ein Filterlauf einer Weichelementeinheit 10, die in Fig. 1 der EP 1 393 640 B1 gezeigt ist, eine Entnahmetrommel 22.1 auf, die im Eingriff mit zwei Kreismessern 27 ist, um aus dem Magazin bzw. dem Vorratsbehälter 21.1 entnommene Filterstäbe mehrfacher Gebrauchslänge zweimal zu schneiden, anschließend auf der Staffeltrommel 23.1 zu staffeln, danach auf der Schiebe-/Schneidtrommel 24.1 noch einmal die entsprechend schon in drei Filtersegmente zerschnittenen Filterstäbe jeweils zunächst in fluchtende Positionen zu schieben und dann erneut zu schneiden. Anschließend werden diese geschnittenen Filtersegmente in einer Staffeltrommel 25.1 gestaffelt und durch eine Schiebe-/Übergabetrommel, die sich anschließt, auf eine Zusammenstelltrommel 28.1 übergeben. Dieser Filtersegmentlauf bzw. Filterstablauf weist zwar schon relativ wenige Förder- und Bearbeitungsorgane auf, könnte allerdings noch weiter optimiert werden.

EP 0 383 970 B1 offenbart eine Vorrichtung zum Herstellen von Filterzigaretten, wobei zwei Filterläufe in Fig. 1 vorgesehen sind, die Filtersegmente auf eine große Muldentrommel 142 abgeben.

US 3,067,644 A offenbart eine Vorrichtung zum Fördern und Schneiden von Filterstäben in Filterstabsegmente. Hierbei ist eine Schiebeeinrichtung mit Mulden zur Aufnahme von Filtersegmenten vorgesehen.

WO 2008/081340 A2 offenbart ein Filterschneidsystem.

Ferner ist in US 2011/0034309 A1 eine zweibahnige Filterherstellmaschine offenbart, bei der die Zusammenstellung von Filtersegmenten in queraxialer Richtung erfolgt.

US 3,158,251 A zeigt außerdem Übertragungswalzen mit Mitteln zum axialen Verschieben von Filtern in Mulden der Übertragungswalzen.

Das nachveröffentlichte Dokument WO 2018/108623 A1 (Stand der Technik nach Art. 54 (3) EPÜ) offenbart eine Filtersegmentzusammenstellvorrichtung und ein Verfahren zum Zusammenstellen von Filtersegmenten der Tabak verarbeitenden Industrie.

Es ist Aufgabe der vorliegenden Erfindung, eine Filtersegmentzusammenstellvorrichtung der Tabak verarbeitenden Industrie zum Zusammenstellen von Filtersegmenten der Tabak verarbeitenden Industrie, insbesondere zu Gruppen von Filtersegmenten, anzugeben, die bei geringerer Bauteilanzahl eine effiziente und variable Herstellung von zusammengestellten Filtersegmenten bzw. Gruppen von Filtersegmenten, ermöglicht.

Gelöst wird diese Aufgabe durch eine Filtersegmentzusammenstellvorrichtung der Tabak verarbeitenden Industrie mit einem Filtersegmentlauf zur queraxialen Übergabe eines Filtersegments auf ein Filtersegmentzusammenstellorgan, wobei eine Entnahmeeinrichtung im Filtersegmentlauf vorgesehen ist, die ausgebildet ist, einen Filterstab mehrfacher Gebrauchslänge aus einem Filtermagazin zu entnehmen, wobei zudem eine Schneideinrichtung im Filtersegmentlauf vorgesehen ist, die ausgebildet ist, den Filterstab mehrfacher Gebrauchslänge in Filtersegmente queraxial zu schneiden, wobei stromabwärts der Schneideinrichtung eine Schiebeeinrichtung vorgesehen ist, wobei die Schiebeeinrichtung Mulden zur Aufnahme von Filtersegmenten aufweist, die dadurch weitergebildet ist, dass die Anzahl der Mulden eine Primzahl ist, die größer oder gleich 29, insbesondere größer oder gleich 37, ist.

Durch Vorsehen einer derartigen Filtersegmentzusammenstellvorrichtung können mehrere Organe zur Förderung und Bearbeitung von Filterstäben bzw. Filtersegmenten eingespart werden. Hierbei ist insbesondere vorgesehen, dass die Entnahmeeinrichtung und die Schneideinrichtung und gegebenenfalls die Schiebeeinrichtung im Betrieb um je eine Rotationsachse rotieren. Die Schneideinrichtung ist vorzugsweise als Schneidtrommel ausgebildet. Die Schneideinrichtung kann auch als Entnahmetrommel oder Staffeltrommel oder Beschleunigertrommel ausgebildet sein. Die Schiebeeinrichtung ist vorzugsweise als Schiebetrommel ausgebildet.

Im Rahmen der Erfindung ist die Schiebeeinrichtung ohne Schneideinrichtung ausgebildet. Die Schneideinrichtung ist somit eine von der Schiebeeinrichtung getrennte Einrichtung. Etwaige Schneiden der Schneideinrichtung greifen somit nicht in Aufnahmen oder in den Aufnahmen aufgenommenen Artikel, wie Filterstäbe oder Filtersegmente, der Schiebeeinrichtung ein.

Hierdurch ist ein sehr genauer Schneidprozess ermöglicht.

Dadurch, dass die Anzahl der Mulden der Schiebetrommel eine Primzahl ist, die größer oder gleich 29 bzw. 37 ist, können zum einen eine große Anzahl von Filterstäben eingebracht werden, so dass eine hohe Effizienz ermöglicht ist, und zum anderen wird sichergestellt, dass eine sehr hohe Variabilität ermöglicht ist. Hierauf wird später noch genauer eingegangen.

Die Entnahmeeinrichtung kann als Entnahmetrommel ausgebildet sein und hierzu beispielsweise einen Entnahmeringkörper aufweisen, der mit Mulden versehen ist. Entsprechend kann die Schiebeeinrichtung als Schiebetrommel ausgebildet sein, die beispielsweise einen Schieberingkörper mit entsprechenden Mulden aufweist. In der Schiebeeinrichtung können entsprechend nicht nur Filterstäbe verschoben, sondern auch Filtersegmente verschoben werden.

Besonders bevorzugt ist eine Muldenzahl der Schiebetrommel von 61 Mulden.

Vorzugsweise weist die Schiebeeinrichtung einen Anschlag auf, an den in den Mulden, die auch als Aufnahmen bezeichnet werden können, aufgenommene Filtersegmente geschoben werden oder schiebbar sind.

Vorzugsweise ist die Schneideinrichtung so ausgebildet, dass diese aus einem Filterstab m-facher Gebrauchslänge m Filtersegmente oder m/2 Filtersegmente schneidet, wobei m eine ganze Zahl ist, die größer oder gleich 2 ist. Hierzu kann die Schneideinrichtung m-1 Schneiden aufweisen, deren Lage relativ zueinander bzw. in axialer Richtung relativ zu einer Aufnahme, in der ein Filterstab aufgenommen werden kann oder ist, einstellbar sind bzw. für den Fall, dass nur eine Schneide vorgesehen ist, einstellbar ist. Durch die Einstellbarkeit der axialen Lage der Schneiden ist eine sehr variable Vorrichtung und ein sehr variables Verfahren möglich. Beispielsweise könnte ein Filterstab 8-facher Gebrauchslänge, der 8 cm lang ist, durch einen Abstand von 1 cm zu einem Anschlag, an den der Filterstab 8-facher Gebrauchslänge angelegt wird, durch 7 Schnitte der Schneidvorrichtung mit insgesamt 7 Schneiden in insgesamt 8 Filtersegmente geschnitten werden. Vorzugsweise sind die Schneiden in einer axialen Richtung um 1 cm voneinander beabstandet. Bei einem Filterstab 8-facher Gebrauchslänge, der in vier Filtersegmente zweifacher Gebrauchslänge geschnitten werden soll, würden drei Schneiden verwendet werden, die in axialer Richtung einen Abstand aufweisen, der der Länge des Filterstabes durch vier geteilt entspräche. Die Schneiden der Schneidvorrichtung sind vorzugsweise derart axial zueinander angeordnet und axial zu einer Aufnahme oder Mulde der Schneidvorrichtung angeordnet, dass der Filterstab in gleich lange Filtersegmente schneidbar ist oder geschnitten wird.

Die geschnittenen Filtersegmente liegen dann in einer Aufnahme axial hintereinander und werden im Filterlauf zu der Schiebeeinrichtung gefördert und in eine Aufnahme bzw. Mulde der Schiebeeinrichtung abgegeben.

Vorzugsweise ist die Schiebeeinrichtung so ausgebildet, dass die Filtersegmente, die an dem Anschlag angeordnet sind, abgegeben werden oder abgebbar sind. Es wird also immer ein geschnittenes Filtersegment aus einer Mulde von der Schiebetrommel abgegeben, wohingegen die weiteren noch verbleibenden zweiten oder weiteren Filtersegmente auf der Schiebeeinrichtung verbleiben und weiter mit der Trommel umlaufen. Das in der Mulde der Schiebeeinrichtung verbleibende Filtersegment bzw. die verbleibenden Filtersegmente werden dann an den Anschlag verschoben und im nächsten Umlauf der Schiebeeinrichtung wird das an dem Anschlag anliegende Filtersegment abgegeben. Nach Abgabe des letzten Filtersegments aus der Mulde entsteht eine freie Mulde, die dann wieder mit einem in mehrere Filtersegmente geschnittenen Filterstab mehrfacher Gebrauchslänge befüllt wird.

Durch Verwenden einer Primzahl an Mulden kommt es im Wesentlichen unabhängig davon, welche Muldenanzahl die Entnahmeeinrichtung bzw. die sich an die Entnahmeeinrichtung anschließende Beschleunigereinrichtung aufweist, nie dazu, dass ein in mehrere Filtersegmente geschnittener Filterstab in eine Mulde eingebracht werden soll, die noch belegt ist.

Vorzugsweise weist die Entnahmeeinrichtung Mulden zur Aufnahme von Filterstäben auf, wobei die Anzahl der Mulden variabel vorgebbar ist und/oder sich an die Entnahmeeinrichtung eine Beschleunigereinrichtung anschließt, die Mulden aufweist, deren Anzahl variabel vorgebbar ist.

Vorzugsweise ist die Beschleunigereinrichtung eine Beschleunigertrommel oder weist einen Beschleunigerringkörper auf, der um eine Rotationsachse bzw. auf einer Welle rotiert.

Vorzugsweise weist der Filterlauf als aktive Förderelemente für Filterstäbe oder Filtersegmente nur die Entnahmeeinrichtung bzw. Entnahmetrommel, ggf. die Beschleunigereinrichtung, insbesondere Beschleunigertrommel, die Schiebeeinrichtung, insbesondere Schiebetrommel, und das Zusammenstellorgan bzw. eine Zusammenstelltrommel oder ein entsprechendes Zusammenstellförderband mit entsprechenden Mulden auf. Hierbei fungiert dann die Entnahmeeinrichtung oder die Beschleunigereinrichtung zusätzlich als Schneideinrichtung.

Insbesondere ist ein Filterlauf bevorzugt, der als aktive Förderelemente für Filterstäbe oder Filtersegmente nur die Entnahmeeinrichtung bzw. Entnahmetrommel, die Schiebeeinrichtung, insbesondere Schiebetrommel, und das Zusammenstellorgan bzw. eine Zusammenstelltrommel oder ein entsprechendes Zusammenstellförderband mit entsprechenden Mulden aufweist. In diesem Fall umfasst die Entnahmeeinrichtung auch die Schneideinrichtung. Ergänzend hierzu kann auch vorgesehen sein, dass sich an die Schiebetrommel eine weitere Schiebetrommel anschließt, die dann entsprechend in eine Endlage geschobene Filtersegmente oder Gruppen von Filtersegmenten auf ein Zusammenstellorgan bzw. eine Zusammenstelltrommel übergibt, wobei dieses Zusammenstellorgan dann vorzugsweise auf einer Rotationsachse rotiert, die der Rotationsachse der Schiebetrommel entspricht bzw. auf der gleichen Welle angeordnet ist.

Vorzugsweise ist die Variabilität durch eine unterschiedliche Anzahl von aktiven Mulden gegeben.

Vorzugsweise wird eine unterschiedliche Anzahl von aktiven Mulden über austauschbare Trommelaußenringe, die auch als Entnahmeringkörper, Schneidringkörper, Schieberingkörper oder Beschleunigerringkörper, vorzugsweise jeweils mit unterschiedlich vielen Mulden, bezeichnet werden, erzielt. Hierzu kann beispielsweise die Entnahmeeinrichtung bzw. Entnahmetrommel einen Entnahmeringkörper aufweisen, der einfach austauschbar ist. Alternativ können variable Saugluftanschlüsse an den Mulden angeordnet sein oder Mulden durch Einbringen von Körpern blindgesetzt werden. Ferner kann alternativ hierzu eine Klicktrommel mit einer variablen Anzahl von Mulden vorgesehen sein.

Für die Variante der Klicktrommel wird auf die EP 2 921 062 A1 verwiesen. Dort ist eine Fördertrommel 2 offenbart, die mit Muldenelementen 6 versehen werden kann. Die Muldenelemente 6 weisen hierzu auf deren Unterseite Buchsen 14 auf, die in Saugbohrungen oder Saugöffnungen der Fördertrommel eingesteckt werden können. Es können dann entsprechende Grundkörper bzw. Muldenelemente verwendet werden, die eine Breite aufweisen, die es ermöglicht, dass in jede über den Umfang verteilte Saugluftöffnung ein Muldenelement eingebracht wird oder beispielsweise nur in jede zweite oder jede dritte etc., wobei dann die weiteren Saugluftöffnungen durch Schließmittel geschlossen werden können oder an die Muldenelemente ein in Umfangsrichtung der Fördertrommel erweiterter Bereich vorgesehen ist, der die zu der Mulde beabstandeten Saugluftöffnungen in der Fördertrommel verschließt bzw. abdichtet. Die Fördertrommel, die in EP 2 921 062 A1 offenbart ist, kann als Entnahmeeinrichtung Verwendung finden. Sie kann auch als Schiebeeinrichtung und/oder Schneideinrichtung Verwendung finden.

Für die variablen Saugluftanschlüsse bzw. das Blindsetzen von Mulden wird auf die EP 2 328 429 B1 verwiesen, bei der drei Beispiele offenbart sind, wie entsprechende Saugluftöffnungen von Mulden blindgesetzt werden können, beispielsweise durch Vorsehen eines Ventils in der Saugluftöffnung oder eines Abschlusskörpers, der als Dichtung ausgebildet sein kann. Alternativ kann auch ein Innenring vorgesehen sein, der an dessen Außenseite an der Innenseite eines Außenringkörpers anschließt, der die Saugluftöffnungen aufweist. So können beispielsweise weniger Saugluftöffnungen in dem Innenring vorgesehen sein als in dem Außenring. Es wird hierzu insbesondere auf die Fig. 1 und 2 der EP 2 328 429 B1 und dort die Bezugsziffern 22, 26 und 28 verwiesen sowie die dazugehörige Beschreibung und Figurenbeschreibung.

Besonders bevorzugt ist die Filtersegmentzusammenstellvorrichtung dann, wenn die Entnahmeeinrichtung eine Anzahl von Mulden oder aktiven Mulden von 2, 3, 4, 5, 6, 8, 10, 12, 15, 20, 30, 40, 60, 120 oder 240 hat. Die maximal vorgesehene Anzahl ist hierbei bevorzugt 120 und kann durch die oben beschriebene Variabilität verändert werden, und zwar insbesondere entsprechend verringert oder reduziert werden. Bei einer entsprechenden Basismuldenanzahl, d.h. einer maximalen Anzahl von Mulden, die 240, 120 oder 60 ist, ergibt sich eine reduzierte aktive Muldenanzahl dadurch, dass die Basismuldenanzahl durch eine natürliche Zahl geteilt wird, wobei die natürliche Zahl so ausgewählt wird, dass bei der Division kein Rest entsteht. Bei einer Basismuldenzahl von 120 kann somit n = 2, 3, 4, 5, 6, 8, 10, 12, 15, 20, 30, 40 oder 60 sein.

Besonders bevorzugt ist die Entnahmeeinrichtung als Entnahmetrommel ausgebildet, die einen Entnahmeringkörper aufweist, der eine der Basismuldenzahl entsprechende Anzahl von Mulden aufweist. Es ist dann einfach durch Austausch des Entnahmeringkörpers möglich, die Muldenanzahl der Entnahmeeinrichtung bzw. Entnahmetrommel zu variieren.

Vorzugsweise sind zwei Filtersegmentläufe vorgesehen, wobei hierzu auf einer Rotationsachse der Entnahmeeinrichtung zwei Entnahmeringkörper angeordnet sind und/oder wobei auf einer Rotationsachse oder Welle der Schiebeeinrichtung zwei Schieberingkörper vorgesehen sind, wobei die Schieberingkörper insbesondere spiegelsymmetrisch zueinander angeordnet sind.

Unter der Bezeichnung "Entnahmeringkörper" kann auch ein Entnahmetrommelkörper verstanden werden. Zudem kann unter dem Begriff "Schieberingkörper" auch ein Schiebetrommelkörper verstanden werden.

Dass zwei Entnahmeringkörper bzw. zwei Entnahmetrommeln vorgesehen sind, bedeutet insbesondere, dass auf der Rotationsachse bzw. auf einer gemeinsamen Welle in Muldenlängsachsenrichtung hintereinander zwei Entnahmeringkörper bzw. zwei Entnahmetrommeln angeordnet sind. Entsprechend bedeutet das Vorsehen von zwei Schieberingkörpern auf einer Rotationsachse, dass insbesondere auf einer gemeinsamen Welle, in Muldenlängsrichtung oder in Rotationsachsenrichtung zwei Schieberingkörper hintereinander angeordnet sind. Entsprechend können vorzugsweise zwei Beschleunigertrommeln bzw. zwei Beschleunigerringkörper auf einer Rotationsachse der Beschleunigertrommel bzw. insbesondere vorzugsweise auf einer gemeinsamen Welle vorgesehen sein.

Vorzugsweise sind mindestens drei, bevorzugt vier, Filtersegmentläufe vorgesehen, wobei hierzu auf einer Rotationsachse der Entnahmeeinrichtung eine entsprechende Anzahl, insbesondere mindestens drei, bevorzugt vier, Entnahmeringkörper vorgesehen sind und/oder wobei auf einer Rotationsachse der Schiebeeinrichtung eine entsprechende Anzahl, insbesondere mindestens drei, bevorzugt vier, Schieberingkörper vorgesehen sind. Die Schieberingkörper können hierbei vorzugsweise spiegelsymmetrisch zueinander sein, beispielsweise können jeweils zwei Paare von Schieberingkörpern zueinander spiegelsymmetrisch sein. Diese können jeweils einen Anschlag aufweisen, der beispielsweise mittig zwischen den Schieberingkörpern angeordnet ist.

Spiegelsymmetrisch bedeutet im Rahmen der Erfindung, dass die Filterstäbe bzw. Filtersegmente auf einer Seite der Schiebeeinrichtung bzw. des jeweiligen Schieberingkörpers angeordnet sind, der an den anderen Schieberingkörper angrenzt, der benachbart hierzu ist. Insbesondere vorzugsweise teilen sich zwei spiegelsymmetrisch zueinander angeordnete Schieberingkörper einen gemeinsamen Anschlagkörper, der entlang des Umfangs der Schieberingkörper zwischen den jeweiligen Schieberingkörpern angeordnet ist.

Zudem ist vorzugsweise eine weitere Schiebetrommel vorgesehen, die die von den Schieberingkörpern aufgenommenen Filtersegmente zu einer Seite schiebt und auf das Zusammenstellorgan abgibt.

Vorzugsweise weist das Zusammenstellorgan eine Rotationsachse auf, die der der Schiebetrommel entspricht. Hierdurch ist eine kompakte Bauweise möglich.

Die weitere Schiebetrommel ist insbesondere dann vorzugsweise vorgesehen, wenn vier Filtersegmentläufe vorgesehen sind, bei der auf einer Rotationsachse der Entnahmeeinrichtung vier Entnahmeringkörper vorgesehen sind und/oder auf einer Rotationsachse der Schiebeeinrichtung vier Schieberingkörper vorgesehen sind.

Vorzugsweise sind die vier Entnahmeringkörper und/oder die Schieberingkörper jeweils auf einer gemeinsamen Welle angeordnet. Alternativ zu einer weiteren Schiebetrommel kann auch ein anderes rotierendes weiteres Schiebeorgan vorgesehen sein.

Vorzugsweise ist eine Multisegmentfilterherstellmaschine der Tabak verarbeitenden Industrie mit einer erfindungsgemäßen Filtersegmentzusammenstellvorrichtung versehen, wobei eine Übergabevorrichtung vorgesehen ist, die die zusammengestellten Filtersegmente auf eine Strangformungsvorrichtung abgibt oder wobei eine Vorrichtung zur Umhüllung der zusammengestellten Filtersegmente mit einem Umhüllungsmaterialstreifen in einem Rollungsverfahren vorgesehen ist.

Die Strangformungsvorrichtung fördert die Filtersegmente längsaxial. Es findet also eine Übergabe von einer queraxialen Förderrichtung der Filterelemente in eine längsaxiale Förderrichtung statt. Bei der Variante des Rollungsverfahrens bleiben die Filtersegmente in einer queraxialen Förderbewegung.

Ferner wird die Aufgabe gelöst durch eine Verwendung einer Schiebeeinrichtung gemäß Anspruch 12.

Bei einem Verfahren zum Zusammenstellen von Filtersegmenten der Tabak verarbeitenden Industrie in einem Querverfahren ist vorgesehen, dass in einem Filterlauf Filterstäbe mehrfacher Gebrauchslänge aus einem Filterstabmagazin mittels einer Entnahmeeinrichtung entnommen werden, wobei die Filterstäbe anschließend in einer Schneideinrichtung queraxial in Filtersegmente geschnitten werden und anschließend die Filtersegmente von der Schneideinrichtung auf eine Schiebeeinrichtung abgegeben werden oder direkt auf eine Beschleunigereinrichtung übergeben und von dort direkt auf die Schiebeeinrichtung abgegeben werden, wobei die Filtersegmente auf einem Umlauf der Schiebeeinrichtung zunächst in eine Endposition verschoben werden oder in der Endposition angeordnet sind, wobei das Filtersegment, das in der Endposition angeordnet ist, direkt auf ein Zusammenstellorgan oder direkt auf eine weitere Schiebetrommel übergeben werden und von da direkt auf das Zusammenstellorgan abgegeben werden.

Durch das Verfahren ist ein sehr effizientes und mit wenigen Organen, d.h. kostengünstiges Zusammenstellen von Filtersegmenten der Tabak verarbeitenden Industrie, insbesondere in Gruppen von Filtersegmenten, möglich.

Vorzugsweise wird das Filtersegment oder werden die Filtersegmente, das oder die im ersten Umlauf der Schiebeeinrichtung auf der Schiebeeinrichtung verblieben ist oder sind, im nächsten Umlauf der Schiebeeinrichtung in die Endposition verschoben, wobei das Filtersegment, das in der Endposition bzw. an einem Anschlag der Schiebeeinrichtung angeordnet ist, anschließend abgegeben.

Insbesondere durch diese Maßnahme, d.h. insbesondere das Vorsehen einer Schiebeeinrichtung, die in mehreren Umläufen von einem in mehrere Filtersegmente geschnittenen Filterstab mehrfacher Gebrauchslänge, pro Umlauf immer ein Filtersegment abgegeben wird, ist ein sehr platzsparendes und Ressourcen schonendes Verfahren möglich.

Vorzugsweise werden freiwerdende Mulden der Schiebeeinrichtung wieder mit in mehrere Filtersegmente geschnittenen Filterstäben belegt. Hierzu werden vorzugsweise nur freiwerdende Mulden der Schiebeeinrichtung wieder mit Filterstäben belegt.

Alternativ hierzu kann auch vorgesehen sein, die Mulden mit in mehrere Filtersegmente geschnittenen Filterstäben zu belegen, in denen nur noch ein Filtersegment angeordnet ist und dann anschließend nach der Belegung mit den neuen Filtersegmenten abgegeben wird, woraufhin dann die neuen Filtersegmente an einen Anschlag geschoben werden. Dieses beschleunigt insbesondere den Einfahrprozess des Verfahrens und der Filtersegmentzusammenstellvorrichtung.

Vorzugsweise weist die Schiebeeinrichtung eine Anzahl von Mulden zur Aufnahme von Filterstäben und Filtersegmenten auf, die eine Primzahl ist, die 29 oder 37 oder größer ist.

Vorzugsweise sind wenigstens zwei Filterläufe mit parallel und wenigstens teilweise kollinear zueinander ausgerichteten Mulden auf wenigstens zwei Entnahmeringkörpern einer Entnahmeeinrichtung und zudem mit parallel und wenigstens teilweise kollinear zueinander ausgerichteten Mulden auf wenigstens zwei Schieberingkörpern einer Schiebeeinrichtung vorgesehen. Das Verfahren wird vorzugsweise in wenigstens zwei Filterläufen dann mit diesen Merkmalen durchgeführt.

Vorzugsweise wird eine Schiebeeinrichtung mit einer Muldenanzahl, die eine Primzahl größer oder gleich 29, insbesondere größer oder gleich 37, ist, in einem Filterlauf einer Filtersegmentzusammenstellvorrichtung der Tabak verarbeitenden Industrie verwendet. Besonders bevorzugt ist eine Muldenanzahl von 61.

Die mit verschiedenen Mulden versehenen Trommeln gemäß der Erfindung bzw. die entsprechenden Entnahmeringkörper weisen vorzugsweise für eine erhöhte Variabilität unterschiedliche Teilungen auf. Besonders bevorzugt ist eine erhöhte Variabilität durch unterschiedliche Teilung bzw. Anzahl von Mulden der Entnahmeringkörper, wobei hierdurch durch Vorsehen von austauschbaren Entnahmeringkörpern die Variabilität erhöht werden kann.

Durch Vorsehen einer Schiebeeinrichtung, vorzugsweise in Form einer Schiebetrommel, umfassend vorzugsweise zwei oder mehr Schieberingkörper mit einer Anzahl von Mulden, die eine Primzahl und größer oder gleich 29, insbesondere größer oder gleich 37, bevorzugt 61, ist, ist eine effiziente Verarbeitung der Filterstäbe in Filtersegmente und eine effiziente Zusammenstellung von Gruppen von Filtersegmenten möglich. Hierbei sind vorzugsweise zwei, insbesondere vorzugsweise mindestens drei, insbesondere vier, Filterläufe auf entsprechenden Entnahmeringkörpern bzw. Entnahmetrommeln, die auf einer Rotationsachse bzw. einer gemeinsamen Welle, angeordnet sind, sowie eine entsprechende Schiebeeinrichtung mit einer korrespondierenden Anzahl von Schieberingkörpern oder Schiebetrommeln, die auf einer gemeinsamen Rotationsachse und insbesondere einer gemeinsamen Welle angeordnet sind, möglich. Hierbei werden zwei oder mehr Filterläufe sozusagen parallel auf jeweils gemeinsamen Achsen der Förderorgane bzw. Bearbeitungsorgane ermöglicht. Hierdurch ist eine sehr effiziente und raumsparende Filtersegmentzusammenstellung möglich.

Die Rotationsgeschwindigkeit der entsprechenden Entnahmeeinrichtung sowie der Schiebeeinrichtung als auch des Zusammenstellorgans sind von der Umfangsgeschwindigkeit annähernd gleich. Für den Fall, dass eine Beschleunigereinrichtung zwischen der Entnahmeeinrichtung und der Schiebeeinrichtung vorgesehen ist, wird die Geschwindigkeit zwischen der Entnahmevorrichtung und der Schiebeeinrichtung angepasst.

Entsprechende Beschleunigereinrichtungen bzw. Beschleunigertrommeln sind im Stand der Technik bekannt. Diese sind mit bewegbaren Mulden versehen, die zur Abnahme von Filterstäben aus der Entnahmeeinrichtung die langsame Geschwindigkeit der Entnahmeeinrichtung aufweisen und dann zur Abgabe auf die Schiebeeinrichtung in Förderrichtung auf die Umfangsgeschwindigkeit der Schiebeeinrichtung beschleunigen.

Zum Schneiden der Filterstäbe in Filtersegmente ist stromaufwärts der Schiebeeinrichtung eine Schneideinrichtung umfassend vorzugsweise eine oder mehrere Schneiden vorgesehen. Die Schneideinrichtung kann eine Schneidtrommel sein oder in der Entnahmeeinrichtung oder der Beschleunigereinrichtung integriert sein.

In einer ersten Variante ist ein Einfachlauf vorgesehen, mittels dessen Filterstäbe mehrfacher Gebrauchslänge in mehrere Filtersegmente geschnitten werden können, um anschließend aus jeder Aufnahme oder Mulde einer Schiebeeinrichtung jeweils ein Filtersegment abzugeben und die verbleibenden Filtersegmente während eines Umlaufs der Schiebeeinrichtung in eine Abgabeposition zu verschieben. Anschließend können die Filtersegmente noch einmal mittig geschnitten und gespreizt werden.

In einer zweiten Variante ist ein Doppelfilterlauf bzw. Doppelfiltersegmentlauf vorgesehen, wobei bei den jeweiligen Förder- und Bearbeitungsorganen bzw. -einrichtungen jeweils eine gemeinsame Welle vorgesehen ist. Die zweite Variante kann auch in Form eines Vierfachlaufes ausgebildet sein. Es können auch zwei Doppelfiltersegmentläufe vorgesehen sein, bei denen entsprechend zur Verfügung gestellte Filtersegmente auf einem gemeinsamen Zusammenstellorgan zu einer Gruppe von Filtersegmenten zusammengestellt werden.

Gemäß der Erfindung ist die Anzahl der Filtersegmente, die entsprechend abgegeben werden, bei jedem Filterlauf pro Umdrehung des Schiebeschneidringkörpers gleich.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen sind durch die angefügten Patentansprüche definiert.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische Ansicht einer Multisegmentfilterherstellmaschine gemäß dem Stand der Technik,
- Fig. 2: schematisch die wesentlichen Elemente von zwei Filtersegmentläufen in einer dreidimensionalen Darstellung gemäß der Erfindung,
- Fig. 3: eine schematische Ansicht eines einfachen Filtersegmentlaufs in einer anderen erfindungsgemäßen Ausführungsform,
- Fig. 4: schematisch in einer dreidimensionalen Darstellung vier Filterläufe bzw. zwei Doppelfiltersegmentläufe gemäß der Erfindung und
- Fig. 5: schematisch in einer dreidimensionalen Darstellung einen Vierfachfilterlauf gemäß der Erfindung.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt eine Multisegmentfilter-Herstelleinrichtung mit einer Einrichtung gemäß dem Stand der Technik zum Zusammenstellen von Gruppen von Filtersegmenten zur Herstellung von Multisegmentfiltern in einer schematischen Seitenansicht. Die Multisegmentfilter-Herstelleinrichtung ist in entsprechende Einheiten eingeteilt. Die Einrichtung ist gemäß der Patentanmeldung DE 101 55 292.0 der Anmelderin in eine Mehrzahl von selbstständigen Funktionseinheiten unterteilbar. Die Funktionseinheiten sind in diesem Ausführungsbeispiel einige Weichelementeinheiten 10-14, zwei Übergabeeinheiten 15 und 16, die auch als eine Übergabeeinheit dargestellt werden können, und eine entsprechende Strangbildeeinheit 17, die nur sehr schematisch dargestellt ist.

Die Weichelementeinheiten 10-14 sind ähnlich zueinander. Diese entsprechen im Wesentlichen den Weichelementeinheiten der Fig. 5a) der DE 101 55 292.0 der Anmelderin. Bezüglich aller näheren Einzelheiten dieser Weichelementeinheiten wird explizit Bezug genommen auf die Patentanmeldung DE 101 55 292.0. Die Weichelementeinheiten 11, 12 und 13 unterscheiden sich von den Weichelementeinheiten 10 und 14 dadurch, dass ein weiteres Kreismesser 27 vorgesehen ist, mittels dem die zugeführten Filterelemente noch ein weiteres Mal zerschnitten werden. In diesem Ausführungsbeispiel sind fünf Weichelementeinheiten 10-14 verwendet worden. Es können auch anstelle von oder zusätzlich zu diesen Weichelementeinheiten auch Hartelementeinheiten Verwendung finden, die anstelle eines beispielsweise Filterelements aus Celluloseacetat oder Vlies ein hartes Filterelement wie beispielsweise gesinterte Elemente, Hohlzylinder oder Hohlkammern und Kapseln, die beispielsweise auch mit Granulat gefüllt sein können, aufweisen. Bei einer entsprechenden Hartelementeinheit ist beispielsweise an diejenige zu denken, die unter Bezugnahme auf die Fig. 6a) der DE 101 55 292.0 beschrieben ist.

Die Weichelementeinheiten 10-14 der Fig. 1 umfassen entsprechende Vorratsbehälter 21.1-21.5, die beispielsweise Filterelemente 12-facher Gebrauchslänge aufweisen können oder beispielsweise solche 16-facher Gebrauchslänge. In der Weichelementeinheit 10 werden die Filterelemente n-facher Gebrauchslänge mittels der Entnahmetrommel 22.1 entnommen und durch Kreismesser 27 in Filterelemente geringerer Gebrauchslänge zerschnitten. Sofern es sich hierbei um lediglich zwei Kreismesser handelt, werden vorher Filter 12-facher Gebrauchslänge in Filterelemente 4-facher Gebrauchslänge zerschnitten. Handelt es sich bei dem oberen Kreismesser um ein Kreismesser und dem unteren um in Rückenebene zwei hintereinander liegende Kreismesser, werden Filterelemente 16-facher Gebrauchslänge in jeweils Filterelemente 4-facher Gebrauchslänge geschnitten.

Anschließend werden die Filterelemente 4-facher Gebrauchslänge einer Staffeltrommel 23.1 übergeben, in der die Filterelemente gestaffelt werden, um anschließend in einer Schiebe-/Schneidetrommel 24.1 zunächst queraxial fluchtend verschoben zu werden, um dann schließlich einen weiteren Schnitt mit einem Kreismesser 27 durchzuführen, die die Filterelemente 4-facher Gebrauchslänge in Filterelemente 2-facher Gebrauchslänge schneidet. In der darauffolgenden Staffeltrommel 25.1 werden diese Filterelemente gestaffelt, um anschließend in einer Schiebe-/Übergabetrommel 26.1 queraxial fluchtend ausgerichtet zu werden und dann auf eine Zusammenstelltrommel 28.1 abgelegt zu werden.

Es werden somit in der Weichelementeinheit 10 Filterelemente zweifacher Gebrauchslänge abgelegt. Diese werden dann mittels einer Übergabetrommel 29 auf eine Zusammenstelltrommel 28.2 der Weichelementeinheit 11 weitergegeben. Auf dieser Zusammenstelltrommel 28.2 werden dann zwei Filterelemente einfacher Gebrauchslänge aufgelegt, die dann in der Spreiztrommel 30.1 längsaxial auseinandergezogen werden. Hierzu wird insbesondere Bezug genommen auf die Fig. 2, die die Lage der jeweiligen Filterelemente darstellt.

Die Weichelementeinheit 11 unterscheidet sich von der Weichelementeinheit 10 dadurch, dass noch ein weiteres Kreismesser 27 im Bereich der Schiebe-/Übergabetrommel 26.2 angeordnet ist, die Filterelemente zweifacher Gebrauchslänge in Filterelemente einfacher Gebrauchslänge schneidet. Außerdem unterscheidet sich die Weichelementeinheit 11 von der Weichelementeinheit 10 dadurch, dass anstelle der Übergabetrommel 29 eine Spreiztrommel 30.1 Verwendung findet. Die Weichelementeinheiten 12 und 13 umfassen auch entsprechende Spreiztrommeln 30.2 bzw. 30.3 mittels der entsprechend eingelegte Segmente bzw. Filterelemente auseinandergezogen bzw. gespreizt werden können.

Die Weichelementeinheit 14 entspricht wieder im Wesentlichen der Weichelementeinheit 10, wobei allerdings anstelle der Übergabetrommel 29 eine Staffeltrommel 31 Verwendung findet, die wesentlich für die Erfindung ist. In dieser Staffeltrommel werden nämlich die zusammengestellten Segmente bzw. Filterelemente, die in einer entsprechenden Gruppe von in diesem Ausführungsbeispiel 8 Filterelementen, nämlich 6 Filterelementen einfacher Gebrauchslänge und zwei Filterelementen zweifacher Gebrauchslänge, angeordnet sind, in zwei Teilgruppen aufgeteilt, nämlich in diesem Ausführungsbeispiel entsprechend gestaffelt, um dann in der Schiebetrommel 32 queraxial fluchtend ausgerichtet zu werden und in einer anschließenden Taumeltrommel 33 zusammengedrückt zu werden. Anschließend werden die Teilgruppen einer Übergabetrommel 34 übergeben und mittels einer Beschleunigungstrommel 35 beschleunigt, in ein Einlegerad 19 eines Überführungsförderers 20 eingelegt, um so in bekannter Art und Weise in einen Multisegmentfilterstrang überführt zu werden, der dann anschließend mit Filterpapier umhüllt wird und abgelängt wird. Bezüglich der Überführung der Gruppen von Multisegmentfiltern von einer queraxialen Förderrichtung 36 in eine längsaxiale Förderrichtung 36 in den Strang wird insbesondere Bezug genommen auf die DE 25 34 666.

Die Strangbildeeinheit, die in Fig. 1 schematisch mit 17 dargestellt ist, ist beispielsweise eine übliche Strangbildevorrichtung der Anmelderin mit der Bezeichnung KDF 2 E.

Fig. 2 zeigt schematisch in einer dreidimensionalen Darstellung zwei einfache Filterläufe bzw. Filtersegmentläufe der Tabak verarbeitenden Industrie. Es sind zwei Entnahmeeinrichtungen 1 in Form von Entnahmetrommeln vorgesehen, die Filterstäbe 8 aus nicht dargestellten Filterstabmagazinen bzw. Vorratsbehältern entnehmen. Die Entnahmetrommeln haben eine Anzahl von 60 Mulden 7 zur Aufnahme der Filterstäbe 8. Die Entnahmetrommeln sind hier als Entnahmeringkörper 100 dargestellt. Die Entnahmetrommeln bzw. Entnahmeringkörper 100 rotieren in Pfeilrichtung um eine Rotationsachse 140 bzw. sind auf einer entsprechenden Welle, die nicht dargestellt ist, angeordnet. Die Entnahmeeinrichtungen sind in diesem Ausführungsbeispiel als Schneideinrichtung ausgebildet. Hierzu ist jeweils ein Kreismesser 6 vorgesehen, das jeweils die in den Mulden 7 aufgenommenen Filterstäbe 8 in erste und zweite Filtersegmente 9, 9' schneidet.

Die Filtersegmente 9, 9' werden dann von den Entnahmeeinrichtungen 1 auf Schiebeeinrichtungen 3 übergeben. Hierbei gelangen die Filtersegmente 9, 9' in jede zweite Mulde der Schiebeeinrichtung 3.

Die jeweilige Schiebeeinrichtung 3 ist in Form einer Schiebetrommel, die einen Schieberingkörper 110 aufweist, ausgebildet. Die jeweilige Schiebeeinrichtung 3 rotiert um eine Rotationsachse bzw. ist jeweils auf einer entsprechenden Welle rotierend angetrieben. Die auf der Schiebeeinrichtung 3 vorgesehenen Mulden 7 haben hier in diesem Beispiel eine Anzahl von 61.

Das jeweils erste Filtersegment, als das Filtersegment, das am Anschlag 130 angeordnet ist, wird dann auf ein Zusammenstellorgan 28 in Form einer Zusammenstelltrommel abgegeben, so dass dort zwei Filtersegmente 9, 9' in längsaxialer Richtung hintereinander in die entsprechenden Mulden 7 eingebracht werden.

In Rotationsrichtung des Zusammenstellorgans 28 liegen dann abwechselnd Filtersegmente 9 und 9'. Von dort können die beiden Filtersegmente 9, 9' zur Weiterverarbeitung übergeben werden, beispielsweise in eine queraxiale Rollwicklung oder in eine längsaxiale Strangherstellmaschine.

Die auf der Schiebeeinrichtung 3 verbleibenden zweiten Filtersegmente 9' werden an den Anschlag 130 geschoben, entsprechend wie auch die Filterstäbe an den Anschlag 130 geschoben worden sind bzw. werden und werden beim nächsten Durchlauf dann auf die Zusammenstelltrommel 28 abgegeben. In die dann verbleibenden leeren Mulden 7 werden wieder Filtersegmente 9, 9' eingebracht.

Anstelle einer Zusammenstelltrommel 28 kann auch ein Zusammenstellförderband, das beispielsweise Mulden 7 aufweist, vorgesehen sein.

Als eine Form der Variabilität könnte beispielsweise eine Entnahmetrommel 100 vorgesehen sein, die 120 Mulden 7 aufweist, also deren Teilung halb so groß ist wie die in der Fig. 2 dargestellte Teilung der Entnahmeeinrichtung 1. Es können auch 30 Mulden, 15 Mulden oder eine andere Anzahl von Mulden, die vorstehend schon genannt ist, vorgesehen sein. Es könnte beispielsweise auch vorgesehen sein, dass aus einem Filterstab 8 vier Filtersegmente geschnitten werden. In diesem Fall wird eine Muldenanzahl von 30 Mulden mit einer doppelten Teilung wie die in der Fig. 2 dargestellte, d.h. einen doppelten Abstand der Mulden, vorzusehen sein. Eine einfache Austauschbarkeit bzw. Variationsmöglichkeit ist dadurch gegeben, dass die Entnahmeringkörper 100 entsprechend mit verschiedenen Mulden versehen ausgetauscht werden können.

Fig. 3 zeigt schematisch einen Filterlauf bzw. Filtersegmentlauf in einer anderen Ausführungsform der Erfindung. Die Entnahmeeinrichtung 1 in Form einer Entnahmetrommel läuft mit einer langsameren Umfangsgeschwindigkeit als die Schiebeeinrichtung 3 in Form einer Schiebetrommel. Um die Geschwindigkeitsdifferenz zu kompensieren, ist eine Beschleunigertrommel 2 bzw. Staffeltrommel 2 vorgesehen. Am Ende werden die entsprechend geschnittenen Filtersegmente von der Schiebeeinrichtung 3 auf eine Zusammenstelltrommel 28 abgegeben. Auch hier kann anstelle einer Zusammenstelltrommel ein Zusammenstellband vorgesehen sein. In dieser Figur sind zwei Optionen schematisch angedeutet. Zum einen ist es möglich, die Entnahmetrommel 1 als Schneideinrichtung auszubilden, was durch das schematisch dargestellte Kreismesser 6 an der Entnahmetrommel 1 gezeigt ist. Andererseits ist es möglich, die Staffeltrommel 2 als Schneideinrichtung auszubilden, was schematisch durch das Kreismesser 6 an der Staffeltrommel 2 angedeutet ist. Es ist zudem möglich eine Schneideinrichtung bspw. in Form einer Schneidtrommel zwischen der Staffeltrommel 2 und der Schiebetrommel 3 vorzusehen.

Fig. 4 zeigt eine andere Ausführungsform der Erfindung. Es sind hier zweimal zwei Filtersegmentläufe bzw. es sind zwei Doppelfiltersegmentläufe dargestellt. Die Entnahmeeinrichtung 1' umfasst zwei Entnahmeringkörper 100 und 101, die beide gemeinsam um eine Rotationsachse 140 rotieren. Die Entnahmeeinrichtung 1' weist einen Entnahmeringkörper 100 mit 60 Mulden und einen koaxial angeordneten Entnahmeringkörper 101 mit 40 Mulden auf. Es können auch andere Muldenanzahlen vorgesehen sein, wie oben angegeben. Damit ist die Teilung des Entnahmeringkörpers 100 eineinhalbmal so klein wie die Teilung des Entnahmeringkörpers 101.

Die Filterstäbe 8 werden aus nicht dargestellten Magazinen bzw. Vorratsbehältern von der Entnahmeeinrichtung 1 entnommen, so dass die Filterstäbe 8 am Rand zum benachbarten Entnahmeringkörper 100 bzw. 101 anliegen. Alternativ können die Filterstäbe 8 entnommen werden und in Position benachbart zum Entnahmeringkörper 100 bzw. 101 geschoben werden. Die Filterstäbe werden auf der Entnahmetrommel 100, 101 in Filtersegmente geschnitten und zwar auf der Entnahmetrommel 100 in zwei Filtersegmente und auf der Entnahmetrommel 101 in drei Filtersegmente. Für den einfachen Schnitt ist ein Kreismesser 6 vorgesehen und für den Doppelschnitt ein Doppelkreismesser 6'.

Die Filterstäbe 8 werden dann auf eine Schieberichtung 3' umfassend zwei Schieberingkörper 110 und 111 übergeben. Es kann auch nur ein Schieberingkörper vorgesehen sein. Es muss lediglich ermöglicht sein, dass mittig von diesem Schieberingkörper bzw. bei Verwendung von zwei Schieberingkörpern ein Anschlag 130 vorgesehen ist, an dem die Filtersegmente 9 und 9' angelegt werden können.

Die Muldenanzahl der Schieberingkörper 110 und 111 ist 61. Es werden dann entsprechend die geschnittenen Filtersegmente 9, 9' auf das Zusammenstellorgan bzw. die Zusammenstelltrommel 28 abgegeben. Die Schiebeeinrichtung 3' umfassend zwei Schieberingkörper 110 und 111 rotiert um eine Rotationsachse 141 bzw. auf einer gemeinsamen Welle.

Es ist ein entsprechend gleich ausgestalteter weiterer Doppelfilterlauf in Fig. 4 gezeigt, so dass insgesamt vier Filterläufe bzw. jeweils zwei Doppelfilterläufe, die auf gemeinsamen Rotationsachsen bzw. Wellen angeordnet sind, ermöglicht sind bzw. durchgeführt werden. Auf der Zusammenstelltrommel 28 ergibt sich dann eine Gruppe aus Filtersegmenten, die alternierend lang-kurz-lang-kurz angeordnet sind. Die kurzen Filtersegmente sind durch Schneiden eines Filterstabs in drei Filtersegmente auf den Schiebe-/Schneidringkörpern 110, 111 entstanden, die von den Entnahmeringkörpern 101 übergeben worden sind. Die etwas längeren Filtersegmente sind durch einmaliges Schneiden eines Filterstabs 8 entstanden.

Fig. 5 zeigt eine weitere Ausführungsform der Erfindung. Hier sind auf einer gemeinsamen Rotationsachse 140 bzw. einer gemeinsamen Welle, auf einer Entnahmeeinrichtung 1" vier Entnahmeringkörper 100, 101, 102 und 103 angeordnet. Die Teilungen bzw. die Anzahl der Mulden sind hier auch jeweils unterschiedlich. Der Entnahmeringkörper 100 hat 60 Mulden, der Entnahmeringkörper 101 40 Mulden, der Entnahmeringkörper 102 20 Mulden und der Entnahmeringkörper 103 10 Mulden.

Die in den Mulden 7 der Entnahmeringkörper aufgenommenen Filterstäbe 8 werden unterschiedlich oft geschnitten. Es findet ein einfacher Schnitt auf dem Entnahmeringkörper 100 statt. Auf dem Entnahmeringkörper 101 wird ein Doppelschnitt ausgeführt. Hierzu dient ein Doppelkreismesser 6'. Auf dem Entnahmeringkörper 102 wird der Filterstab 8 in 5 Filtersegmente geschnitten; hierzu kann ein Vierfach-Kreismesser verwendet werden. Die auf dem Entnahmeringkörper 103 aufgenommenen Filterstäbe werden in 10 Filtersegmente geschnitten. Hierzu kann ein Kreismesser mit 9 Schneiden verwendet werden. Alternativ können auch in Rotationsrichtung des Entnahmeringkörpers 101, 102, 103 versetzt Kreismesser angeordnet sein.

An die Entnahmeeinrichtung 1' schließt sich unmittelbar eine auf einer gemeinsamen Welle angeordnete Schiebeeinrichtung 3" an, auf der vier Schieberingkörper 110, 111, 112 und 113 angeordnet sind. Es können auch zwei Schieberingkörper vorgesehen sein, die jeweils eine Einheit der Schieberingkörper 110 und 111 sowie 112 und 113 darstellen. Mittig von diesen beiden Schieberingkörpern ist ein Anschlag 130 vorgesehen. Der besseren Übersichtlichkeit wegen sind die Filtersegmente auf den Schiebeeinrichtungen ungeschnitten dargestellt.

Es ist gut in Fig. 5 zu erkennen, dass in Abhängigkeit der geringer werdenden Anzahl von Mulden auf den Entnahmeringkörpern die Anzahl der unterschiedlich langen Filtersegmente auf den Schieberingkörpern sich vergrößert. Um alle geschnittenen Filtersegmente entsprechend auf ein Zusammenstellorgan 28 abgeben zu können, ist eine weitere Schiebetrommel 120 vorgesehen, die sämtliche aufgenommenen Filtersegmente auf eine Seite, die in Fig. 5 vorne rechts ist, verschiebt, um dann auf eine Zusammenstelltrommel 28, die auf der gemeinsamen Welle der Schiebeeinrichtung 3" angeordnet ist, aufgebracht zu werden.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein. Im Rahmen der Erfindung sind Merkmale, die mit "insbesondere" oder "vorzugsweise" gekennzeichnet sind, als fakultative Merkmale zu verstehen.

### Bezugszeichenliste

- 1, 1', 1": Entnahmeeinrichtung
- 2: Beschleunigertrommel
- 3, 3', 3": Schiebeeinrichtung

- 6: Kreismesser
- 6': Doppelkreismesser
- 7: Mulde
- 8: Filterstab
- 9, 9': Filtersegment
- 10-14: Weichelementeinheit
- 15: Übergabeeinheit
- 16: Übergabeeinheit
- 17: Strangbildeeinheit
- 19: Einlegerad
- 20: Überführungsförderer
- 21.1-21.5: Vorratsbehälter
- 22.1-22.5: Entnahmetrommel
- 23.1-23.5: Staffeltrommel
- 24.1-24.5: Schiebe-/Schneidtrommel
- 25.1-25.5: Staffeltrommel
- 26.1-26.5: Schiebe-/Übergabetrommel
- 27: Kreismesser
- 28, 28.1-28.5: Zusammenstelltrommel
- 29: Übergabetrommel
- 30.1-30.3: Spreiztrommel
- 31: Staffeltrommel
- 32: Schiebetrommel
- 33: Taumeltrommel
- 34: Übergabetrommel
- 35: Beschleunigertrommel
- 36: Förderrichtung
- 100-103: Entnahmeringkörper
- 110-113: Schieberingkörper
- 120: weitere Schiebetrommel
- 130: Anschlag
- 140: Rotationsachse
- 141: Rotationsachse

## Patentansprüche

1. Filtersegmentzusammenstellvorrichtung der Tabak verarbeitenden Industrie mit einem Filtersegmentlauf zur queraxialen Übergabe eines Filtersegments (9, 9') auf ein Filtersegmentzusammenstellorgan (28), wobei eine Entnahmeeinrichtung (1, 1', 1") im Filtersegmentlauf vorgesehen ist, die ausgebildet ist, einen Filterstab (8) mehrfacher Gebrauchslänge aus einem Filtermagazin (21.1-21.5) zu entnehmen, wobei zudem eine Schneideinrichtung (6, 6') im Filtersegmentlauf vorgesehen ist, die ausgebildet ist, den Filterstab (8) mehrfacher Gebrauchslänge in Filtersegmente (9, 9') queraxial zu schneiden, wobei stromabwärts der Schneideinrichtung (6, 6') eine Schiebeeinrichtung (3, 3', 3") vorgesehen ist, wobei die Schiebeeinrichtung (3, 3', 3") Mulden (7) zur Aufnahme von Filtersegmenten (9, 9') aufweist, **dadurch gekennzeichnet, dass** die Anzahl der Mulden (7) eine Primzahl ist, die größer oder gleich 29 ist.

2. Filtersegmentzusammenstellvorrichtung nach Anspruch 1, **dadurch gekennzeichnet, dass** die Schiebeeinrichtung (3, 3', 3") einen Anschlag (130) aufweist, an den in den Mulden (7) aufgenommene Filtersegmente (9, 9') geschoben werden oder schiebbar sind.

3. Filtersegmentzusammenstellvorrichtung nach Anspruch 2, **dadurch gekennzeichnet, dass** die Schiebeeinrichtung (3, 3', 3") so ausgebildet ist, dass die Filtersegmente (9, 9'), die an dem Anschlag angeordnet sind, abgegeben werden oder abgebbar sind.

4. Filtersegmentzusammenstellvorrichtung nach einem der Ansprüche 1 bis 3, **dadurch gekennzeichnet, dass** die Entnahmeeinrichtung (1, 1', 1") Mulden (7) zur Aufnahme von Filterstäben (8) aufweist, wobei die Anzahl der Mulden (7) variabel vorgebbar ist oder sich an die Entnahmeeinrichtung (1, 1', 1") eine Beschleunigereinrichtung (2) anschließt, die Mulden (7) aufweist, deren Anzahl variabel vorgebbar ist.

5. Filtersegmentzusammenstellvorrichtung nach Anspruch 4, **dadurch gekennzeichnet, dass** die Variabilität durch eine unterschiedliche Anzahl von aktiven Mulden (7) gegeben ist.

6. Filtersegmentzusammenstellvorrichtung nach Anspruch 5, **dadurch gekennzeichnet, dass** die unterschiedliche Anzahl von aktiven Mulden (7) über austauschbare Trommelaußenringe (100-103, 110-113) mit unterschiedlich vielen Mulden (7), mit variablen Saugluftanschlüssen an den Mulden (7), über das Blindsetzen von Mulden (7) oder durch eine Klicktrommel mit einer variablen Anzahl von Mulden (7) erzielt wird.

7. Filtersegmentzusammenstellvorrichtung nach einem der Ansprüche 1 bis 6, **dadurch gekennzeichnet, dass** die Entnahmeeinrichtung (1, 1', 1") eine Anzahl von Mulden (7) oder aktiven Mulden (7) von 2, 3, 4, 5, 6, 8, 10, 12, 15, 20, 30, 40, 60, 120 oder 240 hat.

8. Filtersegmentzusammenstellvorrichtung nach einem der Ansprüche 1 bis 7, **dadurch gekennzeichnet, dass** zwei Filtersegmentläufe vorgesehen sind, wobei hierzu auf einer Rotationsachse (140) der Entnahmeeinrichtung (1, 1', 1") zwei Entnahmeringkörper (100, 101) angeordnet sind und/oder wobei auf einer Rotationsachse (141) der Schiebeeinrichtung (3, 3', 3") zwei Schieberingkörper (110, 111) vorgesehen sind, wobei die Schieberingkörper (110, 111) insbesondere spiegelsymmetrisch zueinander angeordnet sind.

9. Filtersegmentzusammenstellvorrichtung nach einem der Ansprüche 1 bis 7, **dadurch gekennzeichnet, dass** zumindest drei, insbesondere vier, Filtersegmentläufe vorgesehen sind, wobei hierzu auf einer Rotationsachse (140) der Entnahmeeinrichtung (1, 1', 1") eine entsprechende Anzahl Entnahmeringkörper (100-103) vorgesehen sind und/oder wobei auf einer Rotationsachse (141) der Schiebeeinrichtung (3, 3', 3") eine entsprechende Anzahl Schieberingkörper (110-113) vorgesehen sind.

10. Filtersegmentzusammenstellvorrichtung nach Anspruch 9, **dadurch gekennzeichnet, dass** zudem eine weitere Schiebetrommel (120) vorgesehen ist, die die von den Schieberingkörpern (110-113) aufgenommenen Filtersegmente (9, 9') zu einer Seite schiebt und auf das Zusammenstellorgan (28) abgibt, wobei insbesondere das Zusammenstellorgan (28) eine Rotationsachse (141) aufweist, die der der Schiebeeinrichtung (3, 3', 3") entspricht.

11. Multisegmentfilterherstellmaschine der Tabak verarbeitenden Industrie mit einer Filtersegmentzusammenstellvorrichtung nach einem der Ansprüche 1 bis 10, wobei eine Übergabevorrichtung (19, 20) vorgesehen ist, die die zusammengestellten Filtersegmente auf eine Strangformungsvorrichtung (17) abgibt oder wobei eine anschließende Vorrichtung zur Umhüllung der zusammengestellten Filtersegmente (9, 9') mit einem Umhüllungsmaterialstreifen in einem Rollungsverfahren vorgesehen ist.

12. Verwendung einer Schiebeeinrichtung (3, 3', 3") mit einer Muldenanzahl, die eine Primzahl größer oder gleich 29 ist, in einem Filterlauf einer Filtersegmentzusammenstellvorrichtung, nach einem der Ansprüche 1 bis 10, der Tabak verarbeitenden Industrie.

## Claims

1. A filter segment assembly device of the tobacco-processing industry, comprising a filter segment run for transferring a filter segment (9, 9') to a filter segment assembly element (28) transversely to the axial direction, wherein a removal device (1, 1', 1") is provided in the filter segment run and is designed to remove a filter rod (8) of multiple working lengths from a filter hopper (21.1-21.5), wherein a cutting assembly (6, 6') is additionally provided in the filter segment run and is designed to cut the filter rod (8) of multiple working lengths into filter segments (9, 9') transversely to the axial direction, wherein a shifting device (3, 3', 3") is provided downstream of the cutting assembly (6, 6'), wherein the shifting device (3, 3', 3") comprises troughs (7) for receiving filter segments (9, 9'), **characterized in that** the number of troughs (7) is a prime number that is greater than or equal to 29.

2. The filter segment assembly device according to claim 1, **characterized in that** the shifting device (3, 3', 3") comprises a stop (130) against which filter segments (9, 9') received in the troughs (7) are shifted or can be shifted.

3. The filter segment assembly device according to claim 2, **characterized in that** the shifting device (3, 3', 3") is designed such that the filter segments (9, 9') arranged against the stop are discharged or can be discharged.

4. The filter segment assembly device according to any one of claims 1 to 3, **characterized in that** the removal device (1, 1', 1") comprises troughs (7) for receiving filter rods (8), wherein the number of troughs (7) is variably definable or an accelerator device (2) follows on from the removal device (1, 1', 1") and comprises troughs (7), the number of which is variably definable.

5. The filter segment assembly device according to claim 4, **characterized in** the variability is given by a different number of active troughs (7).

6. The filter segment assembly device according to claim 5, **characterized in that** the different number of active troughs (7) is achieved by means of exchangeable drum outer rings (100-103, 110-113) having different numbers of troughs (7), by means of variable suction air connections at the troughs (7), by blocking off troughs (7), or by means of a click drum having a variable number of troughs (7).

7. The filter segment assembly device according to any one of claims 1 to 6, **characterized in that** the removal device (1, 1', 1") has a number of troughs (7) or active troughs (7) of 2, 3, 4, 5, 6, 8, 10, 12, 15, 20, 30, 40, 60, 120, or 240.

8. The filter segment assembly device according to any one of claims 1 to 7, **characterized in that** two filter segment runs are provided, wherein, for this purpose, two removal ring bodies (100, 101) are arranged on an axis of rotation (140) of the removal device (1, 1', 1") and/or wherein two shifting ring bodies (110, 111) are provided on an axis of rotation (141) of the shifting device (3, 3', 3"), wherein the shifting ring bodies (110, 111) are arranged, in particular, so as to be mirror-symmetrical with respect to one another.

9. The filter segment assembly device according to any one of claims 1 to 7, **characterized in that** at least three, in particular four, filter segment runs are provided, wherein, for this purpose, a corresponding number of removal ring bodies (100-103) are provided on an axis of rotation (140) of the removal device (1, 1', 1") and/or a corresponding number of shifting ring bodies (110-113) are provided on an axis of rotation (141) of the shifting device (3, 3', 3").

10. The filter segment assembly device according to claim 9, **characterized in that** another shifting drum (120) is additionally provided which shifts the filter segments (9, 9') received by the shifting ring bodies (110-113) to one side and discharges them onto the assembly element (28), wherein, in particular, the assembly element (28) has an axis of rotation (141) that corresponds to that of the shifting device (3, 3 `, 3 ` `).

11. A multi-segment filter production machine of the tobacco-processing industry, comprising a filter segment assembly device according to any one of claims 1 to 10, wherein a transfer device (19, 20) is provided which discharges the assembled filter segments onto an endless-rod forming device (17) or wherein a downstream device is provided for wrapping the assembled filter segments (9, 9') with a wrapping material strip in a rolling process.

12. A use of a shifting device (3, 3', 3"), having a number of troughs that is a prime number of greater than or equal to 29, in a filter run of a filter segment assembly device, according to any one of claims 1 to 10, of the tobacco-processing industry.

## Revendications

1. Dispositif d'assemblage de segments de filtre pour l'industrie de transformation du tabac, avec un parcours de segments de filtre pour le transfert transversal à l'axe d'un segment de filtre (9, 9') sur un organe (28) d'assemblage de segments de filtre, un dispositif de prélèvement (1, 1', 1") étant prévu dans le parcours de segments de filtre, lequel est conçu pour retirer d'un magasin de filtres (21.1 à 21.5) une tige de filtre (8) de plusieurs longueurs utiles, un dispositif de coupe (6, 6') étant en outre prévu dans le parcours des segments de filtre, lequel est conçu pour couper la tige de filtre (8) de plusieurs longueurs utiles en segments de filtre (9, 9') dans le sens transversal à l'axe, un dispositif de poussage (3, 3', 3") étant prévu en aval du dispositif de coupe (6, 6'), le dispositif de poussage (3, 3', 3") présentant des augets (7) destinés à recevoir des segments de filtre (9, 9'), **caractérisé en ce que** le nombre d'augets (7) est un nombre premier qui est supérieur ou égal à 29.

2. Dispositif d'assemblage de segments de filtre selon la revendication 1, **caractérisé en ce que** le dispositif de poussage (3, 3', 3") comporte une butée (130) contre laquelle des segments de filtre (9, 9') logés dans les augets (7) sont poussés ou aptes à être poussés.

3. Dispositif d'assemblage de segments de filtre selon la revendication 2, **caractérisé en ce que** le dispositif de poussage (3, 3', 3") est configuré de manière à ce que les segments de filtre (9, 9') disposés contre la butée soient délivrés ou aptes à être délivrés.

4. Dispositif d'assemblage de segments de filtre selon l'une des revendications 1 à 3, **caractérisé en ce que** le dispositif de prélèvement (1, 1', 1") présente des augets (7) destinés à recevoir des tiges de filtre (8), le nombre d'augets (7) étant apte à être prédéfini comme étant variable, ou un dispositif accélérateur (2) rattaché au dispositif de prélèvement (1, 1', 1") présente des augets (7) dont le nombre peut être prédéfini comme étant variable.

5. Dispositif d'assemblage de segments de filtre selon la revendication 4, **caractérisé en ce que** la variabilité est donnée par un nombre différent d'augets actifs (7).

6. Dispositif d'assemblage de segments de filtre selon la revendication 5, **caractérisé en ce que** le nombre variable d'augets actifs (7) est obtenu au moyen de bagues extérieures de tambour interchangeables (100 à 103, 110 à 113) avec un nombre variable d'augets (7), ayant des raccords d'air d'aspiration variables sur les augets (7), par la mise en place aveugle d'augets (7) ou par un tambour à clic avec un nombre variable d'augets (7).

7. Dispositif d'assemblage de segments de filtre selon l'une des revendications 1 à 6, **caractérisé en ce que** le dispositif de prélèvement (1, 1', 1") a un nombre d'augets (7) ou d'augets actifs (7) de 2, 3, 4, 5, 6, 8, 10, 12, 15, 20, 30, 40, 60, 120 ou 240.

8. Dispositif d'assemblage de segments de filtre selon l'une des revendications 1 à 7, **caractérisé en ce qu'**il est prévu deux parcours de segments de filtre, deux corps annulaires de prélèvement (100, 101) étant disposés à cet effet sur un axe de rotation (140) du dispositif de prélèvement (1, 1', 1") et/ou deux corps annulaires de poussage (110, 111) étant prévus sur un axe de rotation (141) du dispositif de poussage (3, 3', 3'), les corps annulaires de poussage (110, 111) étant notamment disposés de manière symétrique l'un par rapport à l'autre.

9. Dispositif d'assemblage de segments de filtre selon l'une des revendications 1 à 7, **caractérisé en ce qu'**il est prévu au moins trois, en particulier quatre, parcours de segments de filtre, un nombre correspondant de corps annulaires de prélèvement (100 à 103) étant prévu à cet effet sur un axe de rotation (140) du dispositif de prélèvement (1, 1', 1") et/ou un nombre correspondant de corps annulaires de poussage (110 à 113) étant prévu sur un axe de rotation (141) du dispositif de poussage (3, 3', 3").

10. Dispositif d'assemblage de segments de filtre selon la revendication 9, **caractérisé en ce qu'**il est prévu en outre un autre tambour de poussage (120) qui pousse les segments de filtre (9, 9') reçus par les corps annulaires de poussage (110 à 113) vers un côté et les délivre sur l'organe d'assemblage (28), l'organe d'assemblage (28) présentant en particulier un axe de rotation (141) qui correspond à celui du dispositif de poussage (3, 3', 3").

11. Machine de fabrication de filtres multisegments pour l'industrie de transformation du tabac, comportant un dispositif d'assemblage de segments de filtre selon l'une des revendications 1 à 10, dans laquelle il est prévu un dispositif de transfert (19, 20) qui délivre les segments de filtre assemblés sur un dispositif de formation de boudin (17) ou dans laquelle il est prévu un dispositif subséquent pour envelopper les segments de filtre assemblés (9, 9') avec une bande de matériau d'enveloppement dans un procédé de roulage.

12. Utilisation d'un dispositif de poussage (3, 3', 3") avec un nombre d'augets qui est un nombre premier supérieur ou égal à 29, dans un parcours de filtres d'un dispositif d'assemblage de segments de filtre, selon l'une des revendications 1 à 10, pour l'industrie de transformation du tabac.
